# EUROPÄISCHE PATENTSCHRIFT

(11) **EP 0 144 945 B1**
(45) Veröffentlichungstag und Bekanntmachung des Hinweises auf die Patenterteilung: **29.03.1989**
(21) Anmeldenummer: 84114624.4
(22) Anmeldetag: 01.12.1984
(51) Int. Cl.: C10B 3/02, C10B 39/02

(54) **Verfahren und Vorrichtung zum diskontinuierlichen Betrieb von Vertikalkammerverkokungsöfen**
Process and apparatus for discontinuously operating coke ovens with vertical chambers
Procédé et dispositif pour l'exploitation discontinue de fours à coke verticaux

(30) Priorität: 07.12.1983 DE 3344106
(43) Veröffentlichungstag der Anmeldung: 19.06.1985
(73) Patentinhaber: Still Otto GmbH, 44718 Bochum (DE)
(72) Erfinder: Lorenz, Kurt, Dr., D-4321 Hattingen (DE); Kronberg, Hans-Josef, D-4350 Recklinghausen (DE); Stalherm, Dieter, Dr., D-4350 Recklinghausen (DE); Dungs, Horst, D-4690 Herne (DE)
(74) Vertreter: Dahlkamp, Heinrich-Leo, Dipl.-Ing.

(56) Entgegenhaltungen:
- DE-A- 2 657 213
- DE-A- 2 756 330
- DE-C- 299 546
- GB-A- 485 244

## Beschreibung

Die Erfindung bezieht sich auf ein Verfahren zum diskontinuierlichen Betrieb von Vertikalkammerverkokungsöfen mit indirekter Beheizungder Verkokungskammern zur Erzeugung eines Hochofenkokses aus feuchter oder vorerhitzter Feinkohle sowie auch Vorrichtungen zur Durchführung des Verfahrens.

Aus der DE-PS-2 657 213 sind batterieweise angeordnete vertikale Verkokungsofenkammern bekannt mit Kohleeinfüllschächten, Verschlüssen und Abzugseinrichtungen für den glühenden Koks sowie zwischen den Ofenkammern angeordneten Heizwänden mit Heizzügen und daneben angeordneten Regeneratoren für die Vorwärmung der Heizmedien und Abkühlung der Beheizungsabgase. Bei den dort dargestellten Vertikalkammerverkokungsöfen wird der heiße Koks am Ende der Garungszeit unten aus den Kammern abgezogen und in geeignete Einrichtungen zum Abtransport des glühenden Kokses gefüllt. Ober eine Ausnutzung der Wärme des glühenden Kokses ist bei dieser Schrift noch nichts ausgesagt.

Bei dem Gegenstand der DE-PS-2 756 330 handelt es sich um Vertikalkammerverkokungsöfen in batterieweiser Anordnung zum kontinuierlichen Verkoken von Briketts aus Stein-, Braunkohle oder Torf. Bei dem angewendeten Verfahren werden die Briketts kontinuierlich durch die Verkokungsschächte nach unten bewegt und gelangen im Anschluß an die Verkokungsstufe in eine Kühlstufe, in der sie direkt von im Kreislauf geführten Kühlgasen gekühlt werden. Eine derartige direkte Kühlung ist aber nur bei Briketts und nicht bei Koks aus in die Verkokungsöfen eingefüllter Feinkohle möglich.

Aus der englischen Patentschrift 670 301 sind schließlich diskontinuierlich betriebene Vertikalkamrterverkokungsöfen bekannt, bei denen direkt unterhalb der eigentlichen Verkokungsstufe eine Vergasungsstufe sich befindet. Am unteren Ende dieser Vergasungsstufe wird dabei Wasserdampf in die Kokskammer zur Vergasung eines Teiles des Kokses eingeleitet. Am Übergang von der Vergasungsstufe zur darüber angeordneten Verkokungsstufe soll dann das sogenannte Entgasungsgas über Öffnungen aus der Vergasungskammer abgezogen und in eine eigene Vorlage geleitet werden. Der zur Vergasung erforderliche Wasserdampf wird dabei in einer Kühlstufe unterhalb der Vergasungsstufe durch indirekte Kühlung des Kokses erzeugt. Der gesamte erzeugte Dampf wird dabei allerdings wieder in die Vergasungsstufe eingeleitet, und es steht kein zusätzlicher verwertbarer Dampf zur Verfügung. Außerdem ist der bauliche Aufwand durch die zusätzlich vorgesehene Vergasungsstufe bei den bekannten Vertikalkammeröfen erheblich.

Aufgabe der Erfindung ist es nun, ein Verfahren der gattungsgemäßen Art vorzuschlagen, bei dem ohne größeren zusätzlichen baulichen Aufwand der Koks trocken gekühlt und zur Erzeugung von wirtschaftlich verwertbarem Dampf genutzt werden kann.

In der GB-A-485 244 ist eine Einrichtung zur Verkokung bzw. Karbonisierung von Kohle bei Koksendtemperaturen von 500 bzw. 700° C beschrieben, wobei zur Verbesserung des Wärmeüberganges von den Heizwänden an die Kohle in der Verkokungskammer metallische Einbauten angeordnet sind. Mit diesen Einrichtungen ist die Erzeugung von Hochofenkoks mit einer Endtemperatur von mehr als 1000°C nicht möglich. Im übrigen ist aus dieser Schrift eine Vorrichtung zum diskontinuierlichen Betrieb von Vertikalkammerverkokungsöfen mit unter der Verkokungskammer angeordneter Kühlkammer zur indirekten Kühlung des Kokses bekannt. Nach Entleeren der Kühlkammer wird dabei die zwischen Kühlkammer und Verkokungskammer angeordnete Verschlußeinrichtung geöffnet und der Koks in einem Rutsch in die Kühlkammer abgelassen.

Darüber hinaus soll ein umweltfreundliches Verfahren und vorrichtungen zur Durchführung dieses Verfahrens gefunden werden.

Die erfindungsgemäße Lösung dieser Aufgabe ist im Kennzeichen des Hauptanspruches definiert. In den Verfahrensansprüchen 2 bis 4 sind weitere, besonders günstige erfindungsgemäße Maßnahmen enthalten. Eine Vorrichtung zur Durchführung des erfindungsgemäßen Verfahrens sowie besonders günstige Ausführungsformen der Vorrichtung sind in den Ansprüchen 5 bis 14 enthalten.

Das erfindungsgemäße Verfahren zum diskontinuierlichen Betrieb von Vertikalkammeröfen sieht vor, daß der ausgegarte glühende Kokskuchen aus den Verkokungskammern in vertikaler Richtung nach unten höchstens um den Betrag seiner Höhe abgesenkt und die Kammer von neuem mit Feinkohle gefüllt wird und der abgesenkte Kokskuchen während der nächsten Garungszeit nicht bewegt und nur indirekt gekühlt wird und seine Wärme vollständig an Verdampferflächen zur Erzeugung z. B. eines hochgespannten Dampfes abgibt. Das Absenken des ausgegarten heißen Kokskuchens wird dabei durch die untere Entnahme des kalten und gekühlten Kokses aus der Kühlkammer bewirkt. Der ausgegarte Kokskuchen soll dabei nur höchstens um den Betrag seiner Höhe abgesenkt werden, damit die neue Feinkohlefüllung auf jeden Fall in den heißen, geheizten Bereich der Verkokungskammer gelangt. Bei dem erfindungsgemäßen Verfahren entfallen vor allem die direkt unter der Verkokungsstufe angeordneten Ofenkammertüren mit einem dicken Isolierstopfen. Statt dessen bildet bei dem erfindungsgemäßen Verfahren die Säule des in der Kühlkammer befindlichen Kokses die Isolierung und Abschirmung gegenüber der heißen Verkokungskammer und bei dem Austrag unterhalb der Kühlkammer herrschen nur geringe Temperaturen. Sowohl der Austrag des kalten Kokses als auch die Abdichtung der Verkokungs-und Kühlkammer gegenüber der Atmosphäre stellen in diesem Temperaturbereich nur geringe Probleme dar. Nach Beendigung der Absenkung des Kokskuchens um den Betrag seiner Höhe wird die Verkokungskammer neu Gefüllt und sowohl der zu verkokende Kohlekuchen in der Verkokungskammer als auch der zu kühl ende Kokskuchen in der Kühlkammer werden während der gesamten Garungszeit nicht bewegt. Der Koks wird in der Kühl kammer nur indirekt gekühlt und gibt seine Wärme vollständig an Verdampferflächen zur Erzeugung eines hochgespannten Dampfes ab.

Da immer eine ganze Serie von Verkokungsöfen und Kühlkammern in einer Batterie zusammengefaßt sind, läßt sich die Dampfproduktion während des Betriebes auf einfache Weise dadurch vergleichmäßigen, daß möglichst viele Kühlkammern mit unterschiedlichem Temperaturniveau kombiniert werden und an entsprechend den Erfordernissen eine oder mehrere Dampftrommein angeschlossen ist. Dabei kann auch separat von den Kühlwänden ein Dampfüberhitzer nachgeschaltet sein.

Das erfindungsgemäße Verfahren bietet eine Reihe von wichtigen Vorteilen gegenüber den bisher bekannten Verfahren:

Durch den direkten Anschluß der Kühlkammer an die Verkokungskammer entfallen alle zusätzlichen Einrichtungen zum Transport des heißen Kokses, wie er bei den üblichen Horizontalkammerverkokungsöfen zwangsläufig erforderlich ist.

Die Verkokungskammern und Kühlkammern bilden jeweils eine geschlossene Einheit, die in Bereichen mit relativ niedriger Temperatur auf einfache Weise gegenüber der Atmosphäre abgedichtet werden können.

Durch die Kombination von indirekter Beheizung des Kohlekuchens und indirekter Kühlung des Kokskuchens ist eine saubere Trennung der Beheizungsstufe sowie der Dampferzeugungsstufe von der Kohle, dem Rohgas und dem heißen Koks möglich. Abdichtungs- bzw. Druckregelprobleme entstehen nicht dabei.

Es läßt sich vor allem ein wirtschaftlich gut verwertbarer, insbesondere hochgespannter sauberer Dampf erzeugen.

Schließlich wird durch die trockene Kühlung des Kokses und die extrem geringe Bewegung des noch heißen Kokses ein extrem grobstückiger und abriebfester, wasserfreier Koks erzeugt.

Es hat sich erfindungsgemäß als günstig erwiesen, den heißen Kokskuchen nur so weit abzusenken, bis der Kamm des heißen Kokskuchens sich etwa einen Meter oberhalb des Heizzugfußes befindet. Auf diese Weise kann eine vollständige Ausgarung des Kokskuchens erreicht werden.

Man kann auch erfindungsgemäß vorsehen, den gesamten Kohlekuchen in einer Kohlevorratskammer oberhalb der Verkokungskammer zu bilden und eventuell sogar vorzuverdichten und anschließend möglichst als Ganzes in die Verkokungskammer zu füllen. Man erreicht durch dieses Füllsystem eine hohe Schüttdichte in der Verkokungskammer und gleichzeitig treten beim Füllen der heißen Verkokungskammern keine Emissionsprobleme auf, weil während des Absenkens des vorbereiteten Kohlekuchens die Kohlevorratskammer oben gasdicht verschlossen werden kann.

Zur Durchführung des gattungsgemäßen Verfahrens wird eine Vorrichtung gemäß Oberbegriff des Anspruches 5 vorgeschlagen, wobei die Verkokungskammer in vertikaler Richtung eine Konizität von mindestens 0,3 bis 0,5 %, vorzugsweise etwa 1 m über dem Heizzugfuß eine Konizität von 0,5 bis 1 %, besitzt. Zur Erreichung eines störungsfreien Betriebes ist eine derartige Konizität besonders günstig.

Kühlwände aus z. B. Eisenmaterialien mit hoher Wärmeleitfähigkeit haben sich als zweckmäßig erwiesen. Gunstig ist es dabei, die Rohrachsen in Bewegungsrichtung des Kokses verlaufen zu lassen und die Rohre an horizontal verlaufende Verteiler anzuschließen und in Strömungsrichtung leicht ansteigende Sammler münden zu lassen. Der Verdampferkreislauf läßt sich bei dieser Bauweise der Verdampferflächen auf einfache Weise sogar im Naturumlauf betreiben.

Da bei dem erfindungsgemäßen Verfahren und auch den Vorrichtungen zur Durchführung dieses Verfahrens die sonst z. B. bei Horizontalkammerverkokungsöfen erforderlichen Bedienungsmaschinen wie Koksausdrückmaschinen, Koksofenführungswagen, Löschwagen entfallen, ist es erfindungsgemäß auf relativ einfache Weise möglich, die gesamte Verkokungsofenbatterie mit den Kühlkammern und den Regeneratoren in einer gasdichten Einkapselung anzuordnen. Auf diese Weise können die Emissionen fast vollständig vermieden werden.

Die Erfindung wird anhand der beigefügten Figuren 1 bis 7 beispielsweise näher erläutert.

Figur 1 zeigt die erfindungsgemäße Vorrichtung mit Kohlevorratskammern, Verkokungskammern, Kühlkammern, Zwischenbunkern und Austragsschleuse in der schematischen Anordnung.

Die Figuren 2 und 2a zeigen im Vergleich zur Figur 1 in etwas vergrößertem Maßstab teilweise in der Seitenansicht, teilweise als Schnitt die erfindungsgemäße Vorrichtung.

Figur 3 ist ein waagerechter Schnitt gemäß Linie A - A von Figur 2.

Figur 4 zeigt im Detail die Anordnung der Zuführungskanäle für die Brennmedien unterhalb der Heizwand, wie sie in Figur 6 dargestellt ist.

Figur 5 zeigt ähnlich wie Figur 4 die Anordnung der Zuführungskanäle unterhalb der Heizwand, wie sie in Figur 7 dargestellt ist.

Figur 6 ist ein waagerechter Schnitt durch einen Teil einer Heizwand für den Starkgasbetrieb nach dem Viererheizzug-System.

Figur 7 ist ein waagerechter Schnitt durch einen Teil der Heizwand eines Zwillingszug-Systems für Starkgas.

Nach den Darstellungen in den Figuren 1, 2 und 2a befindet sich oberhalb der Verkokungsofenkammer (1) die Kohlevorratskammer (21) mit dem oberen Kohleeinfülltrichter (24) und den oberen Verschlußklappen (22) sowie der unteren Verschlußklappe (23), die zweckmäßigerweise abschnittsweise hydraulisch betätigt wird. Zum Abzug der Rohgase aus der Verkokungsofenkammer (1) befindet sich oberhalb der Oberkante (19) der Kohlefüllung der Rohgassammelraum, der nach oben hin durch die Verschlußklappe (23) begrenzt ist. Ober diesen Rohgassammelraum werden die Rohgase in Ofenkammerlängsrichtung aus der Ofenkammer abgezogen und gelangen über die Rohgasabzugsleitung (26) in die Vorlage (27). Zwischen den einzelnen Verkokungsofenkammern (1) befindet sich jeweils eine Heizwand (18), der gemäß den Figuren 4 und 5 die Verbrennungsmedien zugeführt bzw. die Abhitze entnommen wird. Direkt an die einzelnen Verkokungsofenkammern (1) schließen sich unterhalb die Kühlkammern (2), deren Verdampferwände (17) mit unteren Verteilerleitungen (15) und oberen Sammlern (16) ausgerüstet sind. Zwischen den Verdampferwänden (17) der Kühlkammer (2) befindet sich das Gittertragwerk (52), auf dem die gesamten Verkokungsofenkammern (1) gelagert sind. Wie insbesondere aus der Figur 1 ersichtlich ist, befinden sich unter den Kühlkammern (2) die Übergabeschurren (14), aus denen der gekühlte Koks mittels der taktweise bedienten Wipptische (4) in die Zwischenbunker (3) abgezogen wird. Dabei kann jeweils ein Zwischenbunker zwei oder drei Kühlkammern zugeordnet sein. Aus den Zwischenbunkern (3) wird der Koks über Wipptische (5), Querförderer (6), Übergabeschurren (7), Kratzbänder (8) einem Bunker-Schleusen-System zugeführt, wie es beispielsweise in der DE-PS-3 014 574 näher beschrieben ist. Über Schwenktische (10) wird der Koks wechselweise den Austragsschleusen (9) zugeführt, die mit den Absperrorganen (11) und (12) versehen sind. Beispielsweise über Schwingförderer (13) kann der Koks dann auf Transportbändern zur Sieberei gefördert werden. In der Figur 1 ist außerdem durch eine strichpunktierte Linie eine gasdichte Einkapselung (25) angedeutet.

In der Figur 2 ist in der linken Hälfte die Heizwand (18) in der Ausbildung als Vierzugsystem'mit der Anordnung der senkrechten Heizzüge (28) angedeutet. Dieses Heizwandsystem könnte aber genauso gut aus Zwillingszügen oder aus einem halbgeteilten System bestehen. Im Gegensatz zu den üblichen Horizontalkammerverkokungsöfen befinden sich die Regeneratoren zur Vorwärmung der Verbrennungsmedien nicht unter den Heizwänden, sondern neben den gesamten Vertikalkammerverkokungsöfen. Geht man beispielsweise von einem mit Starkgas betriebenen Vierzugsystem aus, so wird beispielsweise über die in der Figur 2 links angedeuteten Regeneratoren (30) und (31), die Verbindungsleitungen (32) und (33), den unteren Horizontalkanal (43), (Fig. 4), den Zuführungskanal (44), den senkrechten Hohlbinderkanal (45) und die höhengestuften Schlitzöffnungen (46) den Heizzügen (28) Luft zugeführt. Das Starkgas wird dann während der gleichen Umstellperiode über den Starkgaskanal (47) den Starkgasdüsen (48) am Fuße der Heizzüge zugeführt. In den beiden benachbarten Heizzügen (28a, Fig. 6) der zugehörigen Viererheizzuggruppe strömt dann die Abhitze durch die Schlitze (46a), den senkrechten Hohlbinderkanal (45a), den Zuführungskanal (44a) in den unteren Horizontalkanal (43a) und über die beiden Verbindungsleitungen (32a) und (33a) zu den Regeneratoren (30a) und (31a). In der nächsten Umstellperiode wird dann die Strömungsrichtung umgekehrt.

In den Figuren 5 und 7 ist ebenfalls für den Starkgasbetrieb ein Zwillingsheizzugssystem mit stufenweiser Zuführung der Verbrennungsluft dargestellt. Hierbei strömt die Verbrennungsluft während einer Umstellperiode über den unteren Horizontalkanal (34), den Zuführungskanal (35), den Hohlbinderkanal (36) und die höhengestuften Austrittsschlitze (37) in die Heizzüge (28). Gleichzeitig wird wiederum das Starkgas über den Starkgaskanal (38) und die Starkgasdüsen (39) zugeführt. Im Nachbarheizzug (28a) zieht die Abhitze über die Schlitze (37a), den Hohlbinderkanal (36a), den Zuführungskanal (35a), den unteren Horizontalkanal (34a) zu den Regeneratoren.

Wollte man mit den vorhandenen zwei unteren Horizontalkanälen in jeder Heizwand auch mit Schwachgas beheizen, so würde sich das halbgeteilte System anbieten. Dazu würden die unteren Horizontalkanäle auf halber Ofenkammerlänge durch eine stabile Trennwand unterbrochen. Dann würde Gemäß Figur 2 während einer Umstellperiode über den Regenerator (30) und die Zuführungsleitung (32) und einen unteren Horizontalkanal die Luft zugeführt sowie über den benachbarten Regenerator (31) und die Zuführungsleitung (33) sowie den anderen unteren Horizontalkanal das Schwachgas zugeführt, während auf der anderen Heizwandhälfte über die beiden nebeneinander liegenden unteren Horizontalkanäle die Abhitze abgezogen würde und über die Leitungen (32a), (33a) zu den Regeneratoren (30a) und (31 a) geführt würden.

Aus der Figur 3 sind schließlich noch die Abhitzetöpfe (51) und (53), die den Regeneratoren (31) und (31 a) sowie (32) und (32a) zugeordnet sind, ersichtlich.

### Bezugszeichenliste

(1) Verkokungskammer
(2) Kühlkammer
(3) Zwischenbunker
(4) Wipptische
(5) Wipptische
(6) Querförderer
(7) Übergabeschurren
(8) Kratzband
(9) Austragsschleuse
(10) Schwenktisch
(11) Absperrorgan
(12) Absperrorgan
(13) Schwingförderer
(14) Übergabeschurren
(15) Verteiler
(16) Sammler
(17) Verdampferwände
(18) Heizwände
(19) Oberkante Kohlefüllung
(20) Oberkante heißer Koks nach Entleeren von (1)
(21) Kohlevorratskammer
(22) obere Verschlußklappe zu (21)
(23) untere Verschlußklappe zu (21)
(24) Kohleeinfülltrichter
(25) gasdichte Einkapselung
(26) Rohgasabzugsleitung
(27) Vorlage
(28/28a) Heizzüge
(29) oberer Horizontalkanal
(30/30a) Regeneratoren
(31/31a) Regeneratoren
(32/32a) Verbindungsleitungen
(33/33a) Verbindungsleitungen
(34/34a) unterer Horizontalkanal
(35/35a) Zuführungskanäle zu (36/36a)
(36/36a) senkrechte Hohlbinderkanäle
(37/37a) höhengestufe Schlitzöffnungen
(38/38a) Starkgaskanäle
(39/39a) Starkgasdüsen
(42) Läuferwände
(43/43a) untere Horizontalkanäle
(44/44a) Zuführungskanäle zu (45/45a)
(45/45a) senkrechte Hohlbinderkanäle
(46/46a) höhengestufte Schlitzöffnungen
(47/47a) Starkgaskanäle
(48/48a) Starkgasdüsen
(51) Abhitzetopf zu (31/31a)
(52) Gittertragwerk unter (18)
(53) Abhitzetopf zu (32/32a)
(54) Trennwand zwischen den Regeneratoren

## Patentansprüche

1. Verfahren zum diskontinuierlichen Betrieb von Vertikalkammerverkokungsöfen mit indirekter Beheizung der Verkokungskammern zur Erzeugung eines Hochofenkokses aus feuchter oder vorerhitzter Feinkohle, dadurch gekennzeichnet, daß der ausgegarte glühende Kokskuchen aus den Verkokungskammern in vertikaler Richtung nach unten höchstens um den Betrag seiner Höhe abgesenkt und die Kammer von neuem gefüllt wird und der abgesenkte Kokskuchen während der nächsten Garungszeit nicht bewegt und nur indirekt gekühlt wird und seine Wärme vollständig an Verdampferflächen zur Erzeugung von hochgespanntem Dampf abgibt.

2. Verfahren nach Anspruch 1, dadurch gekennzeichnet, daß der glühende Kokskuchen in der Verkokungskammer nur so weit abgesenkt wird, bis der Kamm des glühenden Kokskuchens sich etwa 1 m oberhalb des Heizzugfußes befindet.

3. Verfahren nach Anspruch 1 oder 2, dadurch gekennzeichnet, daß der gesamte Kohlekuchen in einer Kohlevorratskammer oberhalb der Verkokungskammer gebildet und eventuell vorverdichtet wird und anschließend als Ganzes in die Verkokungskammer gefüllt wird.

4. Verfahren nach einem der Ansprüche 1 bis 3, dadurch gekennzeichnet, daß das Abziehen des gekühlten Kokses mittels Wipptischen innerhalb einer Zeitspanne von etwa 1 bis 15 Minuten erfolgt.

5. Vorrichtung zum diskontinuierlichen Betrieb von Vertikalkammerverkokungsöfen mit indirekter Beheizung und indirekter Kühlung des Kokses zur Durchführung des Verfahrens nach den vorhergehenden Ansprüchen, wobei die Kühlkammer direkt unter der Verkokungskammer angeordnet ist und die Kühlwände als Verdampferfläche mit ebenen Membranwänden z. B. in Hohr-Steg-Rohr-Konstruktion ausgeführt sind, dadurch gekennzeichnet, daß die Verkokungskammer in vertikaler Richtung eine Konizitat von mindestens 0,3 bis 0,5 % besitzt.

6. Vorrichtung nach Anspruch 5, dadurch gekennzeichnet, daß die Verkokungskammer (1) etwa 1 m über dem Heizzugfuß eine Konizität von 0,5 bis 1 % besitzt.

7. Vorrichtung nach Anspruch 5 oder 6, dadurch gekennzeichnet, daß die Rohrachsen in Bewegungsrichtung des Kokses verlaufen und die Rohre an horizontal verlaufende Verteiler (15) angeschlossen sind und in in Strömungsrichtung leicht ansteigende Sammler (16) münden.

8. Vorrichtung nach einem oder mehreren der vorhergehenden Ansprüche, dadurch gekennzeichnet, daß die Heizwände in an sich bekannter Weise aus Heizzügen mit höhengestufter Zufuhr der Verbrennungsmedien über Hohlbinder (36), (45) bestehen und daß jeweils zwei oder vier oder alle Heizzüge einer Heizwand oberhalb der Heizzüge in einen gemeinsamen oberen, in Heizwandrichtung verlaufenden Horizontalkanal (29) münden und über mindestens zwei unterhalb der Heizzüge in Heizwandrichtung verlaufende, parallel nebeneinander angeordnete Horizontalkanäle mit den neben der Vertikalkammefverkokungsofenbatterie angeordneten Regeneratoren in Verbindung stellen.

9. Vorrichtung nach Anspruch 8, dadurch gekennzeichnet, daß bezüglich der Starkgaszuführung die Vertikalkammerverkokungsöfen als Unter- oder Seitenbrenner ausgeführt sind.

10. Vorrichtung nach den vorhergehenden Ansprüchen, dadurch gekennzeichnet, daß jeweils zwei nebeneinander liegende Kühlkammern (2) mit einem gemeinsamen Zwischenbunker (3) in Verbindung stehen.

11. Vorrichtung nach den vorhergehenden Ansprüchen, dadurch gekennzeichnet, daß oberhalb jeder Verkokungskammer (1) eine Kohlevorratskammer (21) angeordnet ist, die genau die Menge einer Kohlencharge aufnimmt.

12. Vorrichtung nach Anspruch 11, dadurch gekennzeichnet, daß die Kohlevorratskammer (21) mit Einrichtungen zur Vorverdichtung der Einsatzkohle ausgerüstet ist.

13. Vorrichtung nach den vorhergehenden Ansprüchen, dadurch gekennzeichnet, daß sich die gesamte Verkokungsofenbatterie mit den Kühlkammern (2) und den Regeneratoren einschließlich eines Teils der oberen Kohlevorratsbunker und der unteren Austragsvorrichtungen für den gekühlten Koks in einer gasdichten Einkapselung (25) befindet.

## Claims

1. Process and apparatus for discontinuously operating coke ovens with vertical chambers with indirect heating of coking chambers to produce a blast furnace coke from wet or preheated fine coal, characterized in that the well carbonized hot red coke cake from the coking chambers is lowered in vertical direction by the amount of its height and in that the chamber is recharged and the lowered coke cake is not moved during the next carbonization time and cooled only indirectly and discharges its heat completely to evaporator surfaces to generate high-pressure steam.

2. A process pursuant to Claim 1, characterized in that the hot-red coke cake in the coking chamber is lowered only thus far until the crown of the hot-red coke cake is situated about 1 m above the heating flue foot.

3. A process pursuant to Claim 1 or 2, characterized in that the entire coal cake is formed and possibly pre-compressed in a coal reservoir chamber located above the coking chamber and subsequently charged in its entirety into the coking chamber.

4. A process pursuant to anyone of Claims 1 through 3, characterized in that the discharge of cooled coke is performed by means of tilting tables within a period of about 1 to 15 minutes.

5. An apparatus for discontinuously operating coke ovens with vertical chambers with indirect heating and indirect cooling of coke for performance and execution of the process pursuant to the preceding claims, with the cooling chamber being situated directly underneath the coking chamber and the cooling walls being designed as evaporator surfaces with plane membrane walls, e.g. in form of a tube- web-tube structure, characterized in that the coking chamber in vertical direction is tapered with at least 0.3 to o. 5 %.

6. An apparatus pursuant to Claim 5, characterized in that said coking chamber (1) at an elevation about 1 m above heating flue foot is tapered with 0.5 to 1 %.

7. An apparatus pursuant to claim 5 or 6, characterized in that the tube axes extend in the direction of coke movement and in that the tubes are connected to horizontally extending distributors (15) and mouth into slightly rising collectors (16) in the direction flow.

8. An apparatus pursuant to anyone or several of the preceding Claims, characterized in that the heating walls are comprised of heating flues with height-staged supply of combustion media fed in through hollow binders (36), (45) in the conventional way and manner, and in that two or four each or all of the heating flues of anyone heating wall above the heating flues mouth into a common upper horizontal flue (2) extending in the heating wall direction and are connected to the regenerators situated beside the vertical chamber coke oven battery through at least two horizontal flues arranged in parallel side by side and extending underneath the heating flues in heating wall direction.

9. Apparatus pursuant to Claim 8, characterized in that the vertical chamber coke ovens in terms of rich gas supply are designed and constructed as underjet or side gas gun burners.

10. Apparatus pursuant to anyone of the preceding Claims, characterized in that two each of the side-by-side arranged cooling chambers (2) are connected to a common intermediate bunker (3).

11. An apparatus pursuant to the preceding Claims, characterized in that a coal reservoir chamber (21) is arranged above each coking chamber (1), with said coal reservoir chamber accommodating exactly the quantity of one coal charge.

12. An apparatus pursuant to Claim 11, characterized in that said coal reservoir chamber (21) is equipped with facilities required for precompression of charging coal.

13. An apparatus pursuant to the preceding Claims, characterized in that the entire coke oven battery with laid cooling chambers (2) and the regenerators inclusive of a part of the upper coal reservoir bunkers and the lower discharge facilities for cooled coke is situated and located in a gastight encapsulation (25).

## Revendications

1. Procédé pour l'exploitation discontinue de fours à coke verticaux, avec chauffagé indirect des cellules de cokéfaction, pour la production d'un coke de haut-fourneau à partir de fines à coke humides ou préchauffées,
caractérisé par le fait
qu'à la fin de la cuisson, le saumon de coke incandescent descend verticalement de la cellule de cokéfaction d'une mesure correspondant au maximum à sa hauteur, de manière à permettre une nouvelle charge de la cellule. Pendant la période de cokéfaction qui suit, le saumon n'est pas manipulé et est soumis à un refroidissement indirect seulement, da façon à céder toute sa chaleur aux surfaces des évaporateurs pour la production de vapeur haute pression.

2. Procédé selon la revendication 1,
caractérisé par le fait
que le saumon de coke incandescént descend de la cellule de cokéfaction seulement d'une hauteur telle que sa crête se trouve encore à 1 m environ au-dessus du pied des carneaux de chauffage.

3. Procédé selon la revendication 1 ou 2,
caractérisé par le fait
que tout le pain de charbon est formé, et éventuellement pré-compacté, dans une chambre de stockage du charbon placée au-dessus de la cellule de cuisson. Après quoi, ce pain de charbon est chargé en bloc dans la cellule de cuisson elle-même.

4. Procédé selon l'une des revendications 1 à 3,
caractérisé par le fait
que l'extraction du coke refroidi s'effectue à l'aide de tables basculantes, dans un espace de temps compris entre 7 et 15 minutes environ.

5. Dispositif pour l'exploitation discontinue de fours à coke à cellule verticale, avec chauffage indirect et aussi refroidissement indirect du coke, pour permettre l'application du procédé selon les revendications précedentes, la chambre de refroidissement étant placée immédiatement au-dessous de la cellule de cuisson et les parois de refroidissement constituant la surface des évaporateurs avec parois à membrane, par exemple du type tuyau-nervure-tuyau,
caractérisé par le fait
que la cellule de cuisson possède, dans le sens vertical, une conicité d'au moins 0,3 à 0,5 %.

6. Dispositif selon la revendication 5,
caractérisé par le fait
que la cellule de cuisson (1) possède, à 1 m environ au-dessus du fond des carneaux de chauffage, une conicité de 0,5 à 1 %.

7. Dispositif selon la revendication 5 ou 6,
caractérisé par le fait
que les axes des tuyaux sont disposés dans le sens d'écoulement du coke, que les tuyaux sont raccordés à des distributeurs (15) à axe horizontal et débouchent dans des collecteurs (16) dont l'axe, dans le sens d'écoulement du produit, est incliné et légèrement montant.

8. Dispositif d'après une ou plusieurs des revendications ci-dessus,
caractérisé par le fait
que les piédroits de chauffage sont constitués, selon la conception déjà connue, par des carneaux de chauffage avec arrivée élagée des fluides de chauffage à travers des boutisses creuses (36, 45), que les carneaux d'un piédroit débouchent, par groupes de 2, ou de 4, ou même en totalité, dans un canal horizontal commun (29) placé dans le haut des piédroits et dans la direction de ceux-ci, et sont reliés, par au moins deux canaux horizontaux disposés parallèles, l'un à côté de l'autre, au-dessous des carneaux de chauffage, à l'intérieur du piédroit et dans la direction de celui-ci, aux régénérateurs situés auprès de la batterie de fours à coke à cellule verticale.

9. Dispositif selon la revendication 8,
caractérisé par le fait
que l'arrivée du gaz riche de chauffage des fours à coke à cellule verticale peut se faire par le bas (système underjet) ou par le côté (système canon).

10. Dispositif selon les revendications précédentes,
caractérisé par le fait
que les chambres de refroidissement (2) voisines sont reliées deux par deux à un silo intermédiaire (3) commun.

11. Dispositif selon les revendications ci-dessus,
caractérisé par le fait
qu'une chambre de stockage du charbon (21), capable d'accueillir exactement la quantité de charbon nécessaire pour une charge, est placée au-dessus de chaque cellule de cuisson (1).

12. Dispositif selon la revendication 11,
caractérisé par le fait
que la chambre de stockage du charbon de charge (21) est munie d'équipements permettant un pré-compactage de ce dernier.

13. Dispositif selon les revendications précédentes,
caractérisé par le fait
que tout le complexe de la batterie de fours à coke avec les chambres de refroidissement (2) et les régénérateurs, y compris une partie des silos supérieurs de stockage du charbon et des équipements inférieurs pour l'extraction du coke refroidi est enfermé à l'intérieur d'une enveloppe étanche au gaz (25).
